# DEMANDE DE BREVET EUROPEEN

(11) **EP 3 299 564 A1**
(43) Date de publication de la demande: **28.03.2018**
(21) Numéro de dépôt: 17193003.5
(22) Date de dépôt: 25.09.2017
(51) Int. Cl.: E06B 3/58, E04B 2/74, E04B 2/96, E06B 1/68, E06B 1/36, E06B 1/38, E06B 3/60

(54) **STRUCTURE DE VERRIÈRE ÉQUIPÉE D'UN PROFILÉ DE RIVE**

(30) Priorité: 26.09.2016 FR 1670552
(71) Demandeur: FL Creation, 60180 Nogent sur Oise (FR)
(72) Inventeur: LHOMME, Fabrice, 60180 Nogent sur Oise (FR)
(74) Mandataire: Louiset, Raphaël

(57) **Abrégé**

Structure (**2**) de verrière comprenant :
- au moins deux traverses ,
- au moins deux montants (**18**) à section en T destinés à être fixés sur les traverses, chaque montant (**18**) ayant une âme (**20**) et deux ailes (**21**, **22**) qui s'étendent latéralement en saillie à partir de l'âme (**20**) ;
- pour chaque montant (**18**), une parclose (**25**) à section en U, destinée à venir s'emboîter frontalement sur l'âme (**20**) du montant (**18**) et définissant avec l'aile (**21**) un espace (**31**) d'accueil ;
- un profilé (**34**) de rive destiné à venir s'emboîter latéralement sur un montant (**18**) et incluant une baguette (**35**) de finition et une entretoise (**36**) apte à venir se loger dans l'espace (**31**) d'accueil.

## Description

L'invention a trait au domaine du bâtiment. Elle concerne, plus précisément, une structure de verrière démontable ainsi qu'une verrière incluant une telle structure et un ou plusieurs panneaux de vitrage monté(s) dans cette structure.

On connaît une structure de verrière comprenant :
- au moins deux traverses,
- au moins deux montants à section en T destinés à être fixés sur les traverses pour former un cadre, chaque montant ayant une âme et deux ailes qui s'étendent latéralement en saillie à partir de l'âme ;
- pour chaque montant, une parclose à section en U pourvue d'une paroi frontale, de parois latérales en regard qui s'étendent perpendiculairement à partir de la paroi frontale, d'une paire de parois de fond qui s'étendent en regard de la paroi frontale à partir des parois latérales, cette parclose étant destinée à venir s'emboîter frontalement sur l'âme du montant, en ménageant, entre l'aile du montant et une paroi de fond de la parclose, un espace d'accueil.

Cette structure, modulaire, donne entière satisfaction. Elle est conçue pour être montée dans une ouverture, généralement pratiquée dans une cloison (porteuse ou non). Son architecture lui permet d'être assemblée facilement et rapidement à l'aide d'outils courants.

Il est cependant prévu que l'ouverture présente un contour fermé, c'est-à-dire que le cadre formé par les montants et les traverses est couvert de tous côtés par les bords de l'ouverture. La fixation du cadre au pourtour de l'ouverture est réalisé au moyen de vis qui assujettissent les traverses sur, respectivement, un bord inférieur et un bord supérieur de l'ouverture.

Mais le besoin s'est fait sentir de monter cette structure de verrière dans une ouverture qui n'entoure pas complètement la structure.

Dans une première configuration, l'ouverture est pratiquée dans une cloison mais débouche latéralement sur un bord de celle-ci. Tel est le cas, par exemple, lorsque l'ouverture débouche dans un passage permettant l'accès des personnes aux volumes situés de part et d'autre de la cloison (par ex. une cuisine et une salle de séjour). Ce passage peut d'ailleurs être équipé d'une porte, battante ou coulissante. Dans une telle configuration, le montage de la structure de verrière laisse, du côté du passage, les traverse à nu. L'intérieur de la structure est exposé au regard (ce qui pose un problème d'esthétique), aux poussières, aux graisses et à l'humidité (ce qui pose un problème de pollution) et aux chocs (ce qui pose un problème de tenue mécanique).

Dans une deuxième configuration, l'ouverture est elle-même un passage, délimité par deux faces perpendiculaires, typiquement un mur et un sol. Tel est le cas, par exemple, des ouvertures donnant accès à une douche. Dans une telle configuration, la fixation au sol ne permet pas d'assurer seule la tenue de la structure, et il est souhaitable en outre de la fixer latéralement au mur - mais la structure de verrière connue n'est pas conçue pour cela.

On voit par là qu'il est nécessaire de perfectionner la structure de verrière pour lui permettre d'être montée dans des ouvertures ayant des configurations variées.

A cet effet, il est proposé, en premier lieu, une structure de verrière comprenant :
- au moins deux traverses,
- au moins deux montants à section en T destinés à être fixés sur les traverses pour former un cadre, chaque montant ayant une âme et deux ailes qui s'étendent latéralement en saillie à partir de l'âme ;
- pour chaque montant, une parclose à section en U pourvue d'une paroi frontale, de parois latérales en regard qui s'étendent perpendiculairement à partir de la paroi frontale, d'une paire de parois de fond qui s'étendent en regard de la paroi frontale à partir des parois latérales, cette parclose étant destinée à venir s'emboîter frontalement sur l'âme du montant, en ménageant, entre l'aile du montant et une paroi de fond de la parclose, un espace d'accueil ; et
- un profilé de rive destiné à venir s'emboîter latéralement sur un montant, ce profilé de rive incluant une baguette de finition à section rectangulaire et une entretoise qui fait saillie latéralement de la baguette pour venir se loger dans l'espace d'accueil, cette entretoise comprenant une paroi de fixation destinée à venir s'appliquer contre l'âme du montant, et une paroi d'appui destinée à être positionnée en regard d'une paroi de fond de la parclose.

Le profilé de rive permet tantôt d'assurer la finition de la structure lorsque celle-ci est montée dans une ouverture débouchant latéralement, tantôt d'assurer la fixation de la structure à un mur, par ex. lorsque la verrière est destinée à former une cloison vitrée de douche. Son montage est pratique et rapide ; il peut être réalisé à l'aide d'outils courants (tournevis).

Diverses caractéristiques supplémentaires peuvent être prévues, seules ou en combinaison. Ainsi :
- la baguette de finition peut comprendre une paroi de rive et un premier rebord et un deuxième rebord en regard qui s'étendent à l'équerre à partir de la paroi de rive ;
- l'entretoise comprend par ex. un flanc qui se raccorde au premier rebord en étant décalé par rapport à celui-ci de manière à définir une feuillure complémentaire d'une aile du montant ;
- l'entretoise comprend par ex. un voile qui s'étend à l'équerre à partir du flanc et à une extrémité de laquelle la paroi d'appui s'étend à l'équerre ;
- la baguette de finition peut comprendre un retour qui s'étend à l'équerre à partir du deuxième rebord ;
- la paroi de fixation de l'entretoise présente avantageusement un bord chanfreiné ;
- l'âme du montant est de préférence percée d'un trou pour le passage d'une vis destinée à venir en prise hélicoïdale avec la paroi de fixation du profilé de rive pour assurer la fixation de celui-ci sur le montant ;
- le profilé de rive peut être pourvu d'un avant-trou percé dans la paroi de fixation pour la prise hélicoïdale avec la vis de fixation.

Par ailleurs, selon un mode préféré de réalisation :
- chaque montant est pourvu d'une paire de gorges creusées de part et d'autre de l'âme,
- chaque parclose comprend une paire de bras élastiques qui s'étendent intérieurement à partir des parois de fond, chaque bras étant pourvu à son extrémité d'un bourrelet destiné à venir s'encliqueter dans une gorge.

Il est proposé, en deuxième lieu, une verrière comprenant une structure telle que décrite ci-dessus, et au moins un panneau vitré logé entre les traverses et deux montants et dont un chant est logé dans un espace d'accueil en y étant immobilisé entre une aile du montant et une paroi de fond d'une parclose.

D'autres objets et avantages de l'invention apparaîtront à la lumière de la description d'un mode de réalisation, faite ci-après en référence aux dessins annexés dans lesquels :
- la **FIG.1** est une vue en perspective de face, partiellement éclatée, montrant un premier exemple d'installation d'une verrière dont la structure présente un profilé de rive qui vient fermer le cadre sur un côté de celui-ci, avec, en médaillon, un détail à échelle agrandie ;
- la **FIG.2** est une vue en plan, par l'arrière, de la verrière de la **FIG.1****,** le profilé de rive étant assemblé au cadre ;
- la **FIG.3** est une vue de détail en coupe horizontale, éclatée, illustrant partiellement l'assemblage de la structure de verrière selon le plan de coupe III-III de la **FIG.1** ;
- la **FIG.4** est une vue de détail en coupe horizontale similaire dans le même plan de coupe que la **FIG.3** et montrant la verrière assemblée ;
- la **FIG.5** est un dessin composite avec, d'une part, une vue en perspective montrant un deuxième exemple d'installation d'une verrière fixée sur une paroi latérale au moyen d'un profilé de rive et, d'autre part, une vue de détail en coupe éclatée illustrant la fixation de la verrière sur la paroi latérale.

Sur les **FIG.1** et **FIG.5** est représentée une verrière **1** qui comprend, d'une part, une structure **2,** avantageusement métallique, et, d'autre part, un ou plusieurs panneau(x) **3** de vitrage soutenus et maintenus par la structure **2.**

Le nombre de panneaux **3** de vitrage est indifférent. Dans l'exemple de la **FIG.1****,** la verrière **1** comprend six panneaux **3,** dont un seul est visible pour des raisons de clarté du dessin. Dans l'exemple de la **FIG.5****,** la verrière **1** comprend deux panneaux **3,** dont un seul est visible, également pour des raisons de clarté du dessin.

Dans l'exemple de la **FIG.1****,** la verrière **1** est logée dans une ouverture **4** pratiquée dans une cloison **5** séparant deux volumes (par ex. deux pièces d'un logement, telles qu'une cuisine et une salle de séjour), cette ouverture **4** débouchant latéralement sur un bord **6** de la cloison **5.** Ce bord **6** délimite par ex. un passage qui met en communication les volumes séparés par la cloison **5.** Ce passage peut être pourvu d'une porte, qui peut être coulissante ou battante. Dans cette configuration, l'ouverture **4** présente au moins un bord **7** inférieur et un bord **8** supérieur. Dans l'exemple illustré, elle comprend également un bord **9** latéral (à gauche de la **FIG.1****)** contre lequel la verrière **1** vient s'appliquer.

Dans l'exemple de la **FIG.5****,** la verrière **1** est logée dans une ouverture **10** délimitée latéralement par un bord **11** latéral (il s'agit par ex. d'un mur) et verticalement par un bord **12** inférieur (il s'agit par ex. d'un sol). Cette configuration correspond typiquement à une douche que la verrière **1** est destinée à cloisonner.

La structure **2** comprend, en premier lieu, au moins deux traverses, à savoir une traverse **13** inférieure, destinée à être fixée (par ex. au moyen de vis) sur le bord **7** (respectivement **12**) inférieur de l'ouverture **4** (respectivement **10**), et une traverse **14** supérieure, destinée soit à être fixée sur un bord **8** supérieur de l'ouverture **4** (dans la configuration de la **FIG.1****),** soit à demeurer libre (dans la configuration de la **FIG.5****).**

Chaque traverse **13, 14** se présente sous forme d'un profilé en U, de préférence métallique, par ex. en acier ou en aluminium. Chaque traverse **13, 14** comprend une base **15** par laquelle la traverse **13, 14** est destinée à être fixée sur le bord **7, 12** inférieur de l'ouverture **4, 10,** un côté **16** qui fait saillie perpendiculairement à partir de la base **15,** et une patte **17** en regard du côté **16** et qui fait également saillie perpendiculairement à partir de la base **15.**

La structure **2** comprend, en deuxième lieu, au moins deux montants **18** à section en T destinés à être fixés sur les traverses **13, 14** pour former un cadre **19.** Lorsque la verrière **1** comprend un unique panneau **3** de vitrage, la structure **2** ne comprend qu'une paire de montants **18.** D'une manière générale, Si l'on note N le nombre de panneaux **3** de vitrage de la verrière **1** (où N est un entier supérieur ou égal à 1), la structure **2** comprend un nombre N+1 de montants **18** (les montants **18** d'extrémités formant, avec les traverses **13, 14,** le cadre **19** de la structure **2**).

Chaque montant **18** se présente sous forme d'un profilé de préférence métallique, par ex. en acier ou en aluminium.

Chaque montant **18,** illustré en section notamment sur la **FIG.3****,** comprend une âme **20** et deux ailes **21, 22** qui s'étendent latéralement en saillie à partir de l'âme **20,** avantageusement de manière symétrique de part et d'autre de celle-ci.

Selon un mode de réalisation préféré illustré sur la **FIG.3****,** l'âme **20** est creuse et comprend un logement **23** intérieur. Les ailes **21, 22** sont, quant à elles, avantageusement pleines.

Dans l'exemple illustré sur la **FIG.3****,** chaque montant **18** est pourvu d'une paire de gorges **24** creusées de part et d'autre de l'âme **20,** dont la fonction apparaîtra ci-après.

La structure **2** comprend, en troisième lieu, et pour chaque montant **18,** une parclose **25** à section en U destinée à venir s'emboîter frontalement (c'est-à-dire dans la direction définie par l'âme sur la **FIG.3**) sur l'âme **20** du montant **18.**

La parclose **25** est pourvue d'une paroi **26** frontale, de parois **27** latérales en regard qui s'étendent perpendiculairement à partir de la paroi **26** frontale, et d'une paire de parois **28** de fond qui s'étendent en regard de la paroi **26** frontale à partir des parois **27** latérales.

Selon un mode préféré de réalisation illustré sur les **FIG.3** et **FIG.4****,** la parclose **25** comprend une paire de bras **29** élastiques qui s'étendent intérieurement à partir des parois **28** de fond. Comme on le voit sur ces figures, chaque bras **29** est pourvu, à son extrémité intérieure, d'un bourrelet **30** destiné à venir s'encliqueter dans une gorge **24** pour assurer le montage réversible de la parclose **25** (ce qui contribue à la réversibilité de montage de l'ensemble de la structure **2**).

Une fois emboîtée sur le montant **18,** la parclose **25** ménage, entre l'âme **20** du montant **18** et une (ou chaque) paroi **28** de fond de la parclose **25,** un espace **31** d'accueil. D'un côté au moins de l'âme **20** (et par exemple des deux côtés lorsque le montant **18** est un montant intermédiaire), l'espace **31** d'accueil est destiné à accueillir un chant **32** d'un panneau **3** de vitrage.

Lorsque le montant **18** est un montant d'extrémité latérale de la structure **2,** seul un espace **31** d'accueil reçoit le chant **32** d'un vitrage **3,** comme illustré à gauche sur la **FIG.4****.** Pour assurer un maintien correct (et souple) du panneau **3,** la structure **2** comprend des joints **33** élastiques. Dans l'exemple illustré, le chant **32** est emprisonné entre deux joints **33,** dont l'un est fixé sur une paroi **28** de fond de la parclose **25,** et l'autre, en regard, sur l'aile **22** du montant.

La structure **2** comprend, en quatrième lieu, un profilé **34** de rive destiné à venir s'emboîter latéralement sur un montant **18** d'extrémité latérale.

Ce profilé **34** de rive est destiné à assurer la finition et/ou la fixation de la structure **2** sur/dans l'ouverture **4, 10.**

Le profilé **34** de rive inclut une baguette **35** de finition à section rectangulaire et une entretoise **36** qui fait saillie latéralement de la baguette **35** pour venir se loger dans un espace **31** d'accueil qui s'ouvre à l'extrémité latérale de la structure **2.**

Selon un mode de réalisation illustré notamment sur les **FIG.3** et **FIG.4****,** la baguette **35** de finition comprend une paroi **37** de rive, qui s'étend parallèlement à l'âme **20** du montant **18,** et deux rebords qui s'étendent à l'équerre à partir de la paroi **37** de rive, à savoir un premier rebord **38** et un deuxième rebord **39.** Dans l'exemple illustré, le rectangle dans lequel s'inscrit la baguette **35** de finition est long et étroit, les rebords **38, 39** étant de longueur inférieure à celle de la paroi **37** de rive.

En outre, dans l'exemple illustré sur les **FIG.3** et **FIG.4****,** la baguette **35** de finition comprend un retour **40** qui s'étend à l'équerre à partir du deuxième rebord **39,** en direction du premier rebord **38.** La longueur (mesurée dans le plan de coupe des **FIG.3** et **FIG.4****)** de ce retour **40** est avantageusement inférieure à celle de la paroi **37** de rive, de sorte que le contour de la baguette **35** de finition est ouvert.

L'entretoise **36** comprend une paroi **41** de fixation destinée à venir s'appliquer contre l'âme **20** du montant **18.** Comme on le voit sur les **FIG.3** et **FIG.4****,** la paroi **41** de fixation s'étend parallèlement à la paroi **37** de rive de la baguette **35** de finition (et donc parallèlement à l'âme **20** du montant **18**).

L'entretoise **36** comprend également une paroi **42** d'appui, qui s'étend perpendiculairement à la paroi **41** de fixation et est destinée à être positionnée en regard d'une paroi **28** de fond de la parclose **25,** dans l'espace **31** d'accueil qui s'ouvre à l'extrémité latérale de la structure **2.**

Selon un mode de réalisation préféré, l'entretoise **36** comprend un flanc **43** à partir duquel la paroi **41** de fixation s'étend à l'équerre. Dans l'exemple illustré sur les **FIG.3** et **FIG.4****,** ce flanc **43** se raccorde au premier rebord **38** de la baguette **35** de finition en étant décalé par rapport à ce premier rebord **38,** de sorte qu'il définit une feuillure **44** complémentaire d'une aile **21** du montant **18.**

La paroi **41** de fixation de l'entretoise **36** présente avantageusement un bord **45** chanfreiné intérieurement, de sorte à ne pas gêner le montage de la parclose **25 (****FIG.4****).**

Par ailleurs, comme illustré sur les **FIG.3** et **FIG.4****,** l'entretoise **36** comprend de préférence un voile **46** qui s'étend à l'équerre à partir du flanc **43** et à une extrémité de laquelle la paroi **42** d'appui s'étend elle-même à l'équerre.

La fixation du profilé **34** de rive au montant **18** est avantageusement réalisée au moyen d'une ou plusieurs vis **47,** de préférence autoforeuse(s), qui comprend (comprennent) une tête **48** (avantageusement conique) et un corps **49** fileté.

A cet effet, et selon un mode de réalisation illustré sur la **FIG.3****,** l'âme **20** du montant **18** d'extrémité latérale est percée d'un trou 50 pour le passage d'une vis **47,** destinée à venir en prise hélicoïdale avec la paroi **41** de fixation du profilé **34** de rive pour assurer la fixation de celui-ci sur le montant **18.** Le trou **50** présente un diamètre interne supérieur au diamètre externe du corps **49** de la vis **47.** Selon un mode avantageux de réalisation, le trou **50** présente un chambrage **50A** conique, complémentaire de la tête **48** de la vis **47** pour accueillir celle-ci de manière affleurante.

Pour le serrage de la vis **47,** la paroi **41** de fixation peut être pourvue d'une simple marque de pointage en regard du trou **50** percé dans l'âme **20** du montant **18.** Toutefois, selon un mode préféré de réalisation illustré sur la **FIG.3****,** le profilé **34** de rive est de préférence pourvu, pour la prise hélicoïdale avec la vis **47** de fixation, d'un avant-trou **51** percé dans la paroi **41** de fixation (en regard du trou **50** percé dans l'âme **20** du montant **18**). Cet avant-trou **51** présente alors un diamètre inférieur au diamètre hors tout du corps **49** de la vis **47,** de sorte à permettre au filetage de mordre dans la matière de la paroi **41** de fixation et ainsi d'assurer le serrage de celle-ci contre l'âme **20** du montant **18.**

Selon un mode de réalisation illustré sur la **FIG.5****,** le profilé **34** de rive destiné à être fixé sur un bord **11** latéral de l'ouverture **10** (c'est-à-dire en l'espèce sur un mur) est avantageusement pourvu d'un ou plusieurs trou(s) **52** percé(s) dans la paroi **37** de rive, pour le passage d'une (ou plusieurs) vis **53** de fixation au bord **11** latéral.

Le montage de la structure **2** (et de la verrière **1**) est réalisé comme suit.

On commence par assembler les montants **18** et les traverses **13, 14** pour former un cadre **19.** Cet assemblage est avantageusement réalisé au moyen de pieds **54** enfilés dans le logement **23** à chaque extrémité d'un montant **18,** et fixés au moyen de vis à la fois au montant **18** et à la traverse **13, 14.** Comme illustré dans le médaillon de détail de la **FIG.1****,** chaque pied **54** est logé dans un espace délimité par la base **15,** le côté **16** et la patte **17.**

Dans l'exemple de la **FIG.1****,** on monte alors au moins un profilé **34** de rive sur un montant **18** d'extrémité latérale de la structure **2.** A cet effet, on emboîte l'entretoise **36** sur l'aile **21** située du côté extérieur de la structure **2.** La paroi **41** de fixation est appliquée contre l'âme **20 ;** le flanc **43** contre une face **55** interne de l'aile **21 ;** la feuillure **44** contre un bord **56** externe de l'aile **21.** Puis on fixe le profilé **34** de rive au montant **18** au moyen de la (ou des) vis **47,** qui est (sont) introduite(s) dans le(s) trou(s) **50** et vissée(s) en étant serrée(s) dans les avant-trou(s) **51.**

Dans ce même exemple, la structure **2** ainsi partiellement assemblée est alors fixée dans l'ouverture **4,** avantageusement au moyen de vis (non représentées) qui assurent la fixation des traverses **13, 14** aux bords inférieur **7** et supérieur **8** de l'ouverture **4.**

Le profilé **34** de rive assure la finition sur un côté de la structure **2.** Comme illustré dans le médaillon de détail de la **FIG.1****,** le bord **6** de la cloison **5** présente de préférence, avec l'extrémité de la traverse **13** (ou avec le montant **18,** qui affleure cette extrémité) un décalage **57** dont la valeur est égale à l'épaisseur de la baguette **35** de finition.

La configuration éclatée illustrée sur la **FIG.1****,** fournie à des fins purement illustratives, est artificielle car le profilé **34** de rive est en pratique intégré à la structure **2** avant même que celle-ci ne soit fixée dans l'ouverture **4.**

Puis le(s) panneaux **3** est (sont) monté(s) sur la structure **2** ainsi partiellement assemblée, avec interposition de joints **33** entre les chants **32** et les montants **18** ou les traverses **13, 14.** Des cales (par ex. des briquettes en bois) sont de préférence posées au fond de la traverse **13** inférieure pour éviter le contact verre-métal.

On enfile ensuite une parclose **58** horizontale sur chaque traverse **13, 14.** Plus précisément, cette parclose **58** horizontale, sensiblement en forme de L, est encliquetée sur la patte **17.** Cette parclose **58** horizontale porte de préférence un joint destiné à venir s'appliquer de manière souple contre un panneau **3** de vitrage au voisinage d'un chant horizontal de celui-ci.

Une parclose **25** est ensuite emboîtée sur chaque montant **18** en étant encliquetée sur l'âme **20.** Les bras **29** se déforment élastiquement par glissement contre l'âme **20,** jusqu'à ce que les bourrelets **30** viennent s'emboîter dans les gorges **24,** ce qui assure la fixation réversible de la parclose **25** sur le montant **18.**

Comme illustré sur la **FIG.4****,** la parclose 25 porte avantageusement un joint **33** qui vient s'appliquer de manière souple contre le panneau 3 de vitrage.

Le profilé **34** de rive ne gêne en rien l'emboîtement de la parclose **25.** L'entretoise **36** est sensiblement complémentaire de l'espace **31** d'accueil. La paroi **41** de fixation de l'entretoise **36** peut s'étendre au-delà de la paroi **28** de fond de la parclose **25** vers l'intérieur de celle-ci, mais le chanfrein dont son bord **45** est pourvu évite que les deux pièces **25, 34** ne butent l'une contre l'autre. La paroi **42** d'appui permet de former une butée pour la paroi **28** de fond de la parclose **25** et ainsi éviter le basculement de celle-ci par pivotement autour de son attache (au niveau des bourrelets **30**) sur le montant **18,** au bénéfice d'un positionnement correct et rigide de la parclose **25** par rapport au montant **18.**

Le retour **40** vient se positionner en regard et au voisinage (voire au contact) d'une paroi **27** latérale de la parclose **25.** Ce retour **40** contribue au maintien de la position du profilé **34** de rive (et de la parclose **25**) par rapport au montant **18.**

Une fois assemblée, la structure **2** présente une bonne rigidité mécanique, à laquelle contribue le profilé **34** de rive, lequel confère à la structure **2** une esthétique agréable et une protection contre les polluants (poussière, humidité) en fermant l'accès tant visuel que matériel à l'intérieur de la structure **2,** par l'extrémité latérale de celle-ci.

Dans l'exemple de la **FIG.5****,** on fixe un profilé **34** de rive au bord latéral de l'ouverture **10,** au moyen d'une (ou plusieurs) vis **53** qui, traversant le(s) trou(s) **52,** vien(nen)t se prendre dans le bord **11** latéral de l'ouverture **10,** par ex. avec interposition d'une cheville. Ce profilé **34** de rive est destiné à assurer la fixation latérale de toute la verrière **1.**

Puis on fixe au profilé **34** de rive le cadre **19** formé par l'assemblage des montants **18** et traverses **13, 14,** de la manière exposée précédemment. La traverse **13** inférieure est de préférence fixée (au moyen de vis) dans le bord **12** inférieur (sol) de l'ouverture **10.**

Le cas échéant, on fixe, sur un montant **18** d'extrémité latérale opposé au mur, un deuxième profilé **34** de rive qui assure la finition sur le bord latéral libre de la verrière **1.**

Le(s) panneau(x) **3** est (sont) ensuite monté(s) dans la structure **2** ainsi partiellement assemblée, avec interposition de cales et joints **33,** puis la structure **2** (et donc la verrière **1**) est complétée par emboîtement des parcloses **25, 58** de la manière exposée précédemment.

On voit que l'adjonction d'un ou plusieurs profilé(s) **34** de rive permet de monter la verrière **1** dans des ouvertures **4, 10** dont le contour est ouvert, qu'il s'agisse d'une ouverture échancrée **(****FIG.1****)** ou d'un simple coin formé par un mur et un sol **(****FIG.5****).**

Dans le premier cas, la fonction du profilé **34** de rive est esthétique et de protection de la structure **2** contre les infiltrations. Dans le deuxième cas, la fonction du profilé **34** de rive est, moyennant une légère adaptation (perçage des trous **52**), structurelle.

## Revendications

1. Structure **(2)** de verrière comprenant :
- au moins deux traverses **(13, 14),**
- au moins deux montants **(18)** à section en T destinés à être fixés sur les traverses **(13, 14)** pour former un cadre **(19),** chaque montant **(18)** ayant une âme **(20)** et deux ailes **(21, 22)** qui s'étendent latéralement en saillie à partir de l'âme **(20) ;**
- pour chaque montant **(18),** une parclose **(25)** à section en U pourvue d'une paroi **(26)** frontale, de parois **(27)** latérales en regard qui s'étendent perpendiculairement à partir de la paroi **(26)** frontale, d'une paire de parois **(29)** de fond qui s'étendent en regard de la paroi **(26)** frontale à partir des parois **(27)** latérales, cette parclose **(25)** étant destinée à venir s'emboîter frontalement sur l'âme **(20)** du montant **(18),** en ménageant, entre l'aile **(21)** du montant **(18)** et une paroi **(28)** de fond de la parclose **(25),** un espace **(31)** d'accueil ;
**caractérisée en ce qu'**elle comprend en outre :
- un profilé **(34)** de rive destiné à venir s'emboîter latéralement sur un montant **(18),** ce profilé **(34)** de rive incluant une baguette **(35)** de finition à section rectangulaire et une entretoise **(36)** qui fait saillie latéralement de la baguette **(35)** pour venir se loger dans l'espace **(31)** d'accueil, cette entretoise **(35)** comprenant une paroi **(41)** de fixation destinée à venir s'appliquer contre l'âme **(20)** du montant **(18),** et une paroi **(42)** d'appui destinée à être positionnée en regard d'une paroi **(28)** de fond de la parclose **(25).**

2. Structure **(2)** selon la revendication 1, **caractérisée en ce que** la baguette **(35)** de finition comprend une paroi **(37)** de rive et un premier rebord **(38)** et un deuxième rebord **(39)** en regard, qui s'étendent à l'équerre à partir de la paroi **(37)** de rive.

3. Structure **(2)** selon la revendication 2, **caractérisée en ce que** l'entretoise **(36)** comprend un flanc **(43)** qui se raccorde au premier rebord **(38)** en étant décalé par rapport à celui-ci de manière à définir une feuillure **(44)** complémentaire d'une aile **(21)** du montant **(18).**

4. Structure **(2)** selon la revendication 2 ou la revendication 3, **caractérisée en ce que** l'entretoise **(36)** comprend un voile **(46)** qui s'étend à l'équerre à partir du flanc **(43)** et à une extrémité de laquelle la paroi **(42)** d'appui s'étend à l'équerre.

5. Structure **(2)** selon l'une des revendications 2 à 4, **caractérisée en ce que** la baguette **(35)** de finition comprend un retour **(40)** qui s'étend à l'équerre à partir du deuxième rebord **(39).**

6. Structure **(2)** selon l'une des revendications précédentes, **caractérisée en ce que** la paroi **(42)** de fixation de l'entretoise **(36)** présente un bord **(45)** chanfreiné.

7. Structure **(2)** selon l'une des revendications précédentes, **caractérisée en ce que** l'âme **(20)** du montant **(18)** est percée d'un trou **(50)** pour le passage d'une vis **(47)** destinée à venir en prise hélicoïdale avec la paroi **(41)** de fixation du profilé **(34)** de rive pour assurer la fixation de celui-ci sur le montant **(18).**

8. Structure **(2)** selon la revendication 7, **caractérisée en ce que** le profilé **(34)** de rive est pourvu d'un avant-trou **(51)** percé dans la paroi **(4)** de fixation pour la prise hélicoïdale avec la vis **(47)** de fixation.

9. Structure **(2)** selon l'une des revendications précédentes, **caractérisée en ce que** :
- chaque montant **(18)** est pourvu d'une paire de gorges **(24)** creusées de part et d'autre de l'âme **(20),**
- chaque parclose **(25)** comprend une paire de bras **(29)** élastiques qui s'étendent intérieurement à partir des parois **(28)** de fond, chaque bras **(29)** étant pourvu à son extrémité d'un bourrelet **(31)** destiné à venir s'encliqueter dans une gorge **(24).**

10. Verrière **(1)** comprenant une structure **(2)** selon l'une des revendications précédentes, et au moins un panneau **(3)** vitré logé entre les traverses **(13, 14)** et deux montants **(18)** et dont un chant **(32)** est logé dans un espace **(31)** d'accueil en y étant immobilisé entre une aile **(20)** du montant **(18)** et une paroi **(28)** de fond d'une parclose **(25).**
